# EUROPÄISCHE PATENTANMELDUNG

(11) **EP 0 319 595 A1**
(43) Veröffentlichungstag der Anmeldung: **14.06.1989**
(21) Anmeldenummer: 87117780.4
(22) Anmeldetag: 02.12.1987
(51) Int. Cl.: F01B 15/04

(54) **Kurbeltrieb auf der Basis einer Druckenergiequelle**

(71) Anmelder: Oppermann, Albert, D-6000 Frankfurt 61 (DE)
(72) Erfinder: Oppermann, Albert, D-6000 Frankfurt 61 (DE)

(57) **Zusammenfassung**

Bei diesem Kurbeltrieb ist als Antriebselement eine potentielle Druckenergiequelle Voraussetzung. Dabei ist es physikalisch identisch, wie in Abb. 1 dargestellt, den Druck innerhalb der Druckarme (4) gegen den Kurbelzapfen (D2) und gleichzeitig gegen die Druckbahn (S1) wirken zu lassen oder die Druckwirkung über den Druckarm (4) gemäß Abb. 2 von der Druckbahn (S1) auf den Kurbelzapfen (D2) zu ermöglichen.
In beiden Fällen liefert die Druckbelastung entsprechend der Winkelstellung der Druckarme (4) zum Gehäuse (1) die zugeordneten Kraftkomponenten, die zum Ungleichgewicht der Kräfte am Kurbelzapfen (D2) führen, somit eine Bewegung erzeugen und über die Kurbelwelle (2) Arbeit abgeben.

## Beschreibung

Die Erfindung bezieht sich auf einen Kurbeltrieb auf der Basis einer Druckenergiequelle, bei dem der Antriebsmechanismus im wesentlichen aus der Kurbelwelle, den Druckarmen und der Druckbahn mit Gehäuse besteht.

Der Kurbeltrieb dient zur Gewinnung von mechanischer Energie.
Es sind hier weder fossile noch andere Brennstoffe, wie Benzin usw., erforderlich.

Die Erfindung, wie sie in den Ansprüchen gekennzeichnet ist, liefert einen wesentlichen Beitrag, herkömmliche Energieträger zu sparen, die Umwelt zu schonen und die Kosten zu senken.

Im folgenden wird die Erfindung anhand zweier prinzipieller Ausführungswege in den schematisch dargestellten Zeichnungen Abb. 1 und Abb. 2 näher erläutert.
Abb. 1 zeigt den Kurbeltrieb in seiner grundsätzlichen erfindungsgemäßen Gestaltung:
Im Gehäuse 1 ist die Kurbelwelle 2 in D1 und das Führungsteil 3 in D3 gelagert.

Innerhalb des Führungsteiles 3 bewegen sich die Druckarme 4 oszillierend um den Betrag 2r von D3 bis C und zurück.

In den Druckarmen 4 wirkt die Kraft P auf den Kurbelzapfen D2 und auf die Druckbahn S1.

Die Druckbahn S1 ist in ihrem Verlauf durch die Länge des Druckarmes 4 und durch den Radius r des Kurhelzapfens D2 festgelegt.

Über die Druckbahn S1 rollt bei Belastung P der Druckarm 4 ab. Gleichzeitig wird bei Belastung P der Kurbelzapfen D2 um die Achse D1 bewegt. Beide Vorgänge bedingen einander.

Abb. 2 zeigt den Kurbeltrieb in seiner grundsätzlichen erfinderischen Gestaltung:
Im Gehäuse 1 ist die Kurbelwelle 2 in D1 und das Führungsteil 3 in D3 gelagert.

Innerhalb des Führungsteiles 3 bewegen sich die Druckarme 4 oszillierend um den Betrag 2r von D3 bis C und zurück.

Von der Druckbahn S1 wirkt die Kraft Pmin bis Pmax und von Pmax bis Pmin auf den Druckarm 4, vom Druckarm 4 auf den Kurbelzapfen D2.

Die Druckbahn S1 ist in ihrem Verlauf durch die Länge des Druckarmes 4 und durch den Radius r des Kurbelzapfens D2 festgelegt. Die Druckbahn S1 ist zum Ausgleich von Bearbeitungstoleranzen im Gehäuse 1 radial beweglich angeordnet.

Der sonstige Vorgang wie mit Abb. 1 beschrieben.

## Patentansprüche

1. Kurbeltrieb auf der Basis einer Druckenergiequelle, bestehend aus Gehäuse (1) mit Druckbahn (S1), der Kurbelwelle (2), dem Führungsteil (3) und den Druckarmen (4), dadurch gekennzeichnet, daß die Druckarme (4) bei Belastung gegen den Kurbelzapfen (D2) und gegen die Druckbahn (S1) wirken, hier jeweils nach der Winkelstellung der Druckarme (4) zum Gehäuse (1), die zugeordneten Kraftkomponenten liefern, die zum Ungleichgewicht der Kräfte am Kurbelzapfen (D2) führen, somit eine Bewegung, somit eine Bewegung erzeugen und über die Kurbelwelle (2) Arbeit abgeben.

2. Druckarm (4) nach Patentanspruch 1, dadurch gekennzeichnet, daß die Belastung P innerhalb des Druckarmes (4) erfolgt (Abb. 1).

3. Druckbahn (S1) nach Patentanspruch 1, Teil 2, dadurch gekennzeichnet, daß die Druckbahn (S1) fest im Gehäuseteil (1) angeordnet ist.

4. Druckarm (4) nach Patentanspruch 1, dadurch gekennzeichnet, daß die Belastung P (Pmin, Pmax) von der Druckbahn (S1) auf den Druckarm (4) erfolgt (Abb. 2).

5. Druckbahn (S1) nach Patentanspruch 1, Teil 4, dadurch gekennzeichnet, daß die Druckbahn (S1) im Gehäuse (1) zum Ausgleich von Bearbeitungstoleranzen als radial bewegliches Segment angeordnet ist.
